# EUROPÄISCHE PATENTSCHRIFT

(11) **EP 0 007 496 B1**
(45) Veröffentlichungstag und Bekanntmachung des Hinweises auf die Patenterteilung: **09.06.1982**
(21) Anmeldenummer: 79102308.8
(22) Anmeldetag: 06.07.1979
(51) Int. Cl.: F16S 3/02, E06B 3/26

(54) **Verfahren zur Herstellung eines wärmegedämmten Metallprofils**
Method of making a thermally insulating metal profile
Procédé pour la fabrication d'un profilé métallique thermiquement isolé

(30) Priorität: 01.08.1978 DE 2833636
(43) Veröffentlichungstag der Anmeldung: 06.02.1980
(73) Patentinhaber: VAW LEICHTMETALL GMBH, D-5300 Bonn 1 (DE)
(72) Erfinder: Griep, Winfried, D-5300 Bonn 3 (DE); Bergheim, Hans, D-5300 Bonn 1 (DE)
(74) Vertreter: Müller-Wolff, Thomas, Dipl.-Ing.

## Beschreibung

Die Erfindung betrifft ein Verfahren zur Herstellung eines wärmegedämmten Metallprofils, bestehend aus zwei Teilprofilstäben mit jeweils mindestens einer im Querschnitt C-förmigen Ausbildung und in das offene C beider Teilprofilstäbe eingreifenden Klemmprofilleisten aus wärmeisolierendem Material, wobei zwischen den Klammprofilleisten mindestens ein ein Übermaß aufweisender Hohlkörper aus einem unelastischen und rückstellarmen Werkstoff angeordnet ist, der die Klammprofilleisten mit den Teilprofilstäben verspannt, sowie ein nach diesem Verfahren hergestelltes wärmegedämmtes metallprofil.

Ein derartiges Verfahren ist durch die DE-A1-26 34 668 bekannt geworden. Bei diesem Verfahren wird ein in seiner ursprünglichen Form ein Übermaß aufweisender Hohlkörper zwischen die Klammprofilleisten eingepreßt, so daß entweder der Hohlkörper selbst oder die Klemmprofilleisten elastisch ausgebildet sein müssen, da andernfalls der Hohlkörper nicht in seine Klemmlage gebracht werden kanrr. Dadurch wird die Verbindung der Teilprofilstäbe immer etwas elastisch bleiben und die Steifigkeit des Verbundprofils herabgesetzt, da die Verbindung derTeiiprofiistäbe nich starr ist.

Nach der DE-A1-25 31 267 soll ein Vakuumschlauch zwischen die Teilprofilstäbe gelegt werden und diese (eiastisch) mit den Klemmprofilleisten verspannen. Für viele Fenster- und Türkonstruktionen ist eine Elastizität des Verbundprofils nur in sehr begrenztem Umfang zulässig. Der Vakuumschlauch wird nach dieser Entgegenhaltung beim Zusammenbau der Teilprofilstäbe nicht gegenüber seiner ursprünglichen Gestalt aufgeweitet, sondern er wird nach einer Schrumpfung durch Evakuierung in seine ursprüngliche Form annähernd wieder zurückgeführt.

Außerdem drückt der Vakuumschlauch nicht nur gegen die Klemmprofilleisten sondern auch gegen die Teilprofilstäbe. Aus diesem Grunde müssen diese an den Druckstellen verdickt ausgebildet werden.

Aus der CH-A-549 753 ist es ferner bekannt, die Klemmprofilleisten durch eine bei Wärmezufuhr expandierbare Zwischenschicht an die Teilprofilleisten anzupressen Die Zwischenschicht kann aus einer vulkanisierbaren, treibmittelhaltigen Kunstgummimischung bestehen. Diese bekannte Anordnung hat den Nachteil, daß bei ungleichmäßiger Wirkung des Treibmittels ein Verziehen des Metallprofils erfolgt, und damit eine Maßhaltigkeit der Teilprofilstäbe nicht garantiert werden kann.

Für bestimmte Anwendungszwecke ist es erforderlich, auch nicht parallel angeordnete Teilprofilstäbe wärmeisolierend miteinander verbinden zu können.

Der Erfindung liegt die Aufgabe zugrunde, ein Verfahren der eingangs genannten Art zu schaffen, bei dem die für das Einbringen des Hohlkörpers montagebedingte Elastizität entweder des Hohlkörpers oder der Klemmprofilleisten nicht erfoderlich ist und auch keine treibmittelhaltige Zwischenschicht benötigt wird.

Erfindungsgemäß wird dies dadurch erreicht, daß ein Hohlkörper verwendet wird, der in seiner ursprünglichen Form kein Übermaß aufweist, daß der Hohlkörper ohne Übermaß zwischen die Klemmprofilleisten gelegt und dann gegenüber seiner ursprünglichen Form aufgeweitet und bleibend verformt wird.

Es ist vorteilhaft, die Aufweitung durch einen Dorn vorzunehmen, der durch den Hohlraum des Hohlprofils gezogen wird.

Bei einer weiteren Ausführungsform der Erfindung ist vorgesehen, daß der in seiner ursprünglichen Form ein Übermaß aufweisende Hohlkörper in gekühltem Zustand ohne Übermaß zwischen die Klemmprofilleisten gelegt und durch Wärmedehnung in seine ursprüngliche Form zurückgeführt wird.

Der Werkstoff des Hohlkörpers besteht vorzugsweise aus einer Legierung folgender Zusammensetzung:

Der Vorteil des erfindungsgemäßen Metallprofils besteht darin, daß es besonders leicht mit einfachen Mitteln auch an unzugänglichen Stellen der Teilprofilstäbe zusammengebaut werden kann. Die Befestigung der Teilprofilstäbe ist ausreichend steif und absolut dicht gegenüber Gas und Feichtigkeit.

Im Folgenden soll anhand mehrerer Ausführungsbeispiele das erfindungsgemäße Metallprofil näher erläutert werden. Es zeigen:
Fig. 1 einen Querschnitt durch das erfindungsgemäße Metallprofil mit zwei parallel zueinander angeordneten Teilprofilstäben.
Fig. 2 Querschnitt durch einen Hohlkörper zum Befestigen der Klemmprofilleisten.
Fig. 3 Längsschnitt durch ein Metallprofil entsprechend Fig. 1 während der Verspannung der Klemmprofilleisten.
Fig. 4 Querschnitt durch ein Metallprofil mit rechtwinklig zueinander angeordneten Teilprofilstäben,
Fig. 5 Querschnitt durch ein unzugängliches Eckprofil,
Fig. 6 Längsschnitt durch ein gekapseltes Metallprofil, mit dem parallel angeordnete und isolierte Wandplatten miteinander befestigt werden.

In Fig. 1 ist ein Metallprofil entsprechend dem Erfindungsvorschlag dargestellt, das aus zwei Teilprofilstäben 1, 2, zwei Klemmprofilleisten 3, 4 und einem Hohlkörper 5 besteht. Der Hohlkörper 5 ist in aufgeweitetem Zustand gezeigt und verspannt dadurch die Klemmprofilleisten, so daß eine feste Verbindung zwischen den Teilprofilleisten eintritt.

In Fig. 2 ist der Hohlkörper 5 in vergrößerter Darstellung gezeigt. Die zackenförmigen Ausbildungen am äußeren Umfang unterstützen die Festigkeit der Klemmverbindung.

In Fig. 3 sind die Teilprofilstäbe 1, 2 sowie Klemmprofilleisten 3, 4 während der Verspannung gezeigt. Dabei wird ein Dorn 6 durch den Hohlkörper 5 in Pfeilrichtung gezogen, wodurch der Hohlkörper aufgeweitet wird.

Fig. 4 zeigt eine einfache Eckverbindung zwischen den Teilprofilstäben 7, 8. Die Klemmprofilleisten 9, 10 werden durch den aufgeweiteten Hohlkörper 11 gegen die C-förmigen Ausbildungen der Teilprofilstäbe verspannt.

Fig. 5 zeigt einen besonders vorteilhaften Anwendungsfall der Erfindung, bei dem ein nach außen und innen vollständig geschlossenes, doppelwandiges Kastenprofil 19 entsteht. Die Klemmprofilleisten 21-28 sind innerhalb der Doppelwand des Kastenprofils 19 untergebracht, und die Hohlkörper 5a--d können ohne Eingriff von der Wandseite 20 her aufgeweitet werden. Falls ein vollständig geschlossener, doppelwandiger Behälter hergestellt werden soll, ist es vorteilhaft, die Verbindung durch Schrumpfung der Hohlkörper herzustellen. Dieses geschieht zweckmäßigerweise dadurch, daß die Hohlkörper 5a--d vor dem Einschieben in die Klemmprofilleisten 21-28 gekühlt werden.

Fig. 6 zeigt ein weiteres, bevorzugtes Anwendungsbeispiel des erfindungsgemäßen Verfahrens. Hier wird eine Außenwand 12 an der Innenwand 13 durch das erfindungsgemäße Klemmsystem befestigt. Das Klemmsystem besteht aus einer Grundplatte 14, die mit der Außenwand 12 verschraubt ist. In der C-förmigen Ausbildung der Grundplatte 14 liegt das wärmeisolierende Material 15. Durch den Hohlkörper 5 wird das wärmeisolierende Material in den C-förmigen Ausbildungen der Grundplatte 14 und der gegenüberliegenden Verankerungsplatte 16 verspannt. Zur Sicherung bei höchster Beanspruchung sind Hakenprofile 17, 18 vorgesehen.

Bei der Herstellung eines erfindungsgemäßen Metallprofils kommt es im wesentlichen darauf an, daß eine Verspannung durch Übermaß des Hohlkörpers aufgebracht wird. Das Übermaß kann dadurch erzeugt werden, daß der Hohlkörper zwischen die Klammprofilleisten gelegt und aufgeweitet wird. Der Hohlkörper kann aber bereits im Ausgangszustand ein Übermaß besitzen und durch Schrumpfung, z. B. durch Kühlung mit flüssigem Wasserstoff, in das Metallprofil eingebracht werden. In beiden Fallen muß das Übermaß des Hohlprofils ausreichen, um die Klemmprofilleisten vollständig in die C-förmigen Ausbildungen einzupressen.

Besonders hohe Klemmwirkung hat sich mit folgender Legierung erzielen lassen:

Aus dieser Legierung läßt sich ein Hohlprofil herstellen, das gut formbar, unelastisch und rückstellarm ist. Auch nach längerer Beanspruchung bleiben die güstigen Werte erhalten. Diese Legierung zeigt gegenüber Vergleichslegierungen nach der Aufweitung sehr hohe . Festigkeitswerte.

Zur Herstellung eines geschweißten Hohlkörpers ist folgende Legierung geeignet:

Zur Herstellung der Klemmprofilleisten werden die üblichen Materialien verwendet, die eine ausreichende Steifigkeit bzw. Biegefestigkeit besitzen.

Die Klemmprofilleisten müssen allerdings so geschnitten sein, daß ihre Faserrichtung quer zur Achsrichtung des Hohlkörpers verläuft.

Ferner muß, wie bereits im Zusammenhang mit Fig. 2 erläutert wurde, der Hohlkörper zur Erzielung einer ausreichend festen Klemmwirkung mit zackenförmigen Ausbildungen am äußeren Umfang versehen sein. Diese Ausbildungen greifen in die Faserstruktur der Klemmprofilleisten ein und geben dem Gesamtprofil die erforderliche Steifigkeit.

## Patentansprüche

1. Verfahren zur Herstellung eines wärmegedämmten Metallprofils, bestahend aus zwei ^{T}eilprofilstäben (1,2; 7,8; 14,16) mit jeweils mindestens einer im Querschnitt C-förmigen Ausbildung und in das offene C beider Teilprofilstäbe eingreifenden Klemmprofilleisten (3,4; 9,10; 15; 21-28) aus wärmeisolierendem Material, wobei zwischen den Klemmprofilleisten mindestens ein ein Übermaß aufweisender Hohlkörper (5,11, 5a-5d) aus einem unelastischen und rückstellarmen Werkstoff angeordnet ist, der die Klemmprofilleisten mit den Teilproflistäben verspannt, dadurch gekennzeichnet, daß ein Hohlkörper (5, 11, 5a-5d) verwendet wird, der in seiner ursprünglichen Form kein Übermaß aufweist, daß der Hohlkörper ohne Übermaß zwischen die Klemmprofilleisten (3,9; 9,10; 15; 21-28) gelegt und dann gegenüber seiner ursprünglichen Form aufgeweitet und bleibend verformt wird.

2. Verfahren nach Anspruch 1, dadurch gekennzeichnet, daß die Aufweitung durch einen Dom (6) vorgenommen wird, der durch den Hohlraum des Hohlprofils gezogen wird.

3. Verfahren zur Herstellung eines wärmegedämmten Metallprofils, bestehend aus zwei Teilprofilstäben (19) mit jeweils mindestens einer im Querschnitt C-förmigen Ausbildung und in das offene C beider Teilprofilstäbe eingreifenden Klemmprofilleisten (21-28) aus wärmeisolierendem Material, wobei zwischen den Klemmprofilleisten mindestens ein ein Übermaß aufweisender Hohlkörper (5a-5d) aus einem unelastischen und rückstellarmen Werkstoff angeordnet ist, der die Klemmprofilleisten mit den Teilprofilstäben verspannt, wobei ein Hohlkörper (5a·5d) verwendet wird, der in seiner ursprünglichen Form ein Übermaß aufweist, dadurch gekennzeichnet, daß der Hohlkörper (5a―5d) gegenüber seiner normalen Betriebstemperatur so abgekühlt wird, daß er kein Übermaß mehr aufweist, in gekühltem Zustand ohne Übermaß zwischen die Klemmprofilleisten (21-28) gelegt und dann durch Wärmedehnung in seine ursprüngliche Form zurückgeführt wird.

4. Wärmegedämmtes Metallprofil, das nach einem Verfahren gemäß einem der Ansprüche 1-3 hergestellt ist, bestehend aus zwei Teilprofilstäben (1,2; 7,8; 14,16) mit jeweils mindestens einer im Querschnitt C-förmigen Ausbildung und in das offene C beider Teilprofilstäbe eingreifenden Klemmprofilleisten (3,4; 9,10: 15; 21-28) aus wärmeisolierendem Material, wobei zwischen den Klemmprofilleisten mindestens ein ein Übermaß aufweisender Hohlkörper (5,11, 5a-5d) angeordnet ist, der die Klemmprofilleisten mit den Teilprofilstäben verspannt, dadurch gekennzeichnet, daß der Werkstoff des Hohlkörpers (5,

11) aus einer Legierung folgender Zusammensetzung besteht:

## Revendications

1. Procédé pour la fabrication d'un profilé métallique thermiquement isolé consistant en deux parties extrudées (1,2; 7,8; 14,16) avec chacune ayant au moins une configuration en forme de C dans sa section transversale et en baguettes profilées de blocage en matière thermiquement isolée (3,4; 9,10; 15; 21-28) s'encastrant dans le C ouvert des deux parties extrudées étant entendu qu'entre les deux beguettes profilées de blocage au moins un corps creux surdimensionné (5,11, 5a-5d) en matière non-élastique et de faible réversibilité est placé entre les baguettes profilées de blocage pressant ces demiéres contre les parties extrudées, caractérisé par le fait qu'on utilise un corps creux (5,11, 5a-5d) qui dans son état original ne présente pas de surdimension mais que ce corps creux sans surdimension est placé entre les baguettes profilées de blocage (3,9; 9,10; 15; 21-28) pour ensuite être élargi par rapport à son état original et déformé irréversiblement.

2. Procédé selon la revendication 1, caractérisé par le fait que l'expansion est accomplie par un mandrin (6) que l'on force à l'intérieur du profilé creux.

3. Procédé pour la fabrication d'un profilé métallique thermiquement isolé consistant en deux parties extrudées (19) avec chacune ayant au moins une configuration en forme de C dans sa section transversale et des baguettes profilées de blocage (21-28) en matière thermiquement isolées s'encastrant dans le C ouvert des deux parties extrudées étant entendu qu'entre les deux baguettes profilées de blocage est placé au moins un corps creux surdimensionné (5a-5d) en matière non-élastique et de faible réversibilité qui joint en force les baguettes profilées de blocage aux parties extrudées et étant entendu que le corps creux (5a-5d) utilisé présente dans son état original une surdimension caractérisé par le fait que le corps creux (5a-5d) est refroidi tellement par rapport à sa température d'utilisation qu'il ne présente plus de surdimension au moment du placement entre les baguettes profilées de blocage (21-28) et qu'il est rendu dans sa forme originale par effet de dilatation due à la chaleur.

4. Un profilé métallique thermiquement isolé qui est produit par un procédé selon l'une des revendications 1 à 3 consistant en deux parties extrudées (1,2; 7,8; 14,16) avec chacune ayant au moins une configuration en forme de C dans sa section transversale et des baguettes profilées de blocage (3,4; 9,10; 15; 21-28) en matière thermiquement isolée s'encastrant dans le C ouvert des deux parties extrudées étant entendu qu'entre le deux baguettes profilées de blocage est placé au moins un corps creux surdimensionné (5,11, Sa-5d) qui presse les baguettes profilées de blocage contre les parties extrudées caractérisé par le fait que la matière du corps creux (5, 11) consiste en l'alliage suivant:

## Claims

1. A method of making a thermally insulating metal profile, comprising two profiled sections (1,2; 7,8; 14,16) with respectively at least one in the cross-section C-shaped formation and clamping profiled barriers (3,4; 9,10, 15; 21-28) of thermally insulating material which get into the open C of both said profiled sections, whereby between the said clamping profiled barriers at least one oversized hollow body (5,11, 5a-5d) is arranged which consists of an inelastic material of low restoring torque and which braces the said clamping profiled barriers with the profiled sections, characterized in, that a hollow body (5,11, 5a-5d) is used which does not show an oversize in its original form, that the hollow body without oversize is set between the clamping profiled barriers (3,9; 9,10; 15; 21-28) and is then widened in comparison to its original form and is deformed permanently.

2. A method according to claim 1, wherein said widening is effected by a mandrel (6) which is drawn through the hollow body of the hollow profile.

3. A method of making a thermally insulating metal profile, comprising two profiled sections (19) with respectively at least one in the cross-section C-shaped formation and clamping profiled barriers (21-28) of thermally insulating material which get into the open C of both said profiled sections, whereby between the said clamping profiled barriers at least one oversized hollow body is arranged (5a-5d) which consists of an inelastic material of low restoring torque and which braces the said clamping profiled barriers with the profiled sections whereby a hollow body (5a-5d) is used which shows an oversize in its original form, characterized in that the hollow body (5a-5d) is cooled below its normal operating temperature so that it does not have an oversize . anymore and can be placed in this cooled-off condition without oversize between the clamping profiled barriers (21-28) and restored by heat extension to its original form.

4. A thermally insulating metal profile which is produced by a method according to one of the claims 1-3, comprising two profiled sections (1,2; 7,8; 14,16) with respectively at least one in the cross-section C-shaped formation and clamping profiled barriers (3,4; 9,10; 15; 21-28) of thermally insulating material which get into the open C of both said profiled sections, whereby between the said clamping profiled barriers at least one oversized hollow body (5,11, 5a-5d) is arranged which braces the said clamping profiled barriers with the profiled sections, characterized in that the material of the hollow body (5,11) consists of an alloy with the following composition:
